# EUROPÄISCHE PATENTSCHRIFT

(11) **EP 3 772 443 B1**
(45) Veröffentlichungstag und Bekanntmachung des Hinweises auf die Patenterteilung: **31.05.2023**
(21) Anmeldenummer: 20188686.8
(22) Anmeldetag: 30.07.2020
(51) Int. Cl.: B61D 17/10

(54) **SCHIENENFAHRZEUG MIT MINDESTENS EINEM FUSSBODENAUFBAU**
RAILWAY VEHICLE WITH AT LEAST ONE FLOOR STRUCTURE
VÉHICULE FERROVIAIRE POURVU D'AU MOINS UNE STRUCTURE DE PLANCHER

(30) Priorität: 07.08.2019 DE 102019121370
(43) Veröffentlichungstag der Anmeldung: 10.02.2021
(73) Patentinhaber: Bombardier Transportation GmbH, 10785 Berlin (DE)
(72) Erfinder: Kirchner, Karl-Richard, 16556 Borgsdorf (DE)
(74) Vertreter: Zimmermann & Partner Patentanwälte mbB

(56) Entgegenhaltungen:
- EP-A1- 1 347 117
- EP-A2- 1 193 165
- CN-U- 202 608 780
- JP-A- 2007 069 664
- US-A- 194 580

## Beschreibung

Die Erfindung betrifft ein Schienenfahrzeug mit mindestens einem Fußbodenaufbau.

Bei einem Schienenfahrzeug findet eine Körperschall-Übertragung von einer Fahrzeugstruktur auf einen Fahrzeugboden statt. Dies führt zu Schwingungen und Schallemissionen. Durch eine Körperschalldämmung kann die Körperschall-Übertragung vermindert und eine Körperschallreduzierung an Fußbodenplatten erzielt werden. Außerdem wird ein Luftschall an der Fahrzeugstruktur abgestrahlt, so dass eine Luftschalldämmung an den Fußbodenplatten erforderlich ist. Durch die Körperschallübertragung erfolgt eine Verschlechterung einer Luftschalldämmung. Bei einer Punktlagerung entsteht dann bei unterschiedlichen Lastfällen ein unterschiedliches Geräusch- und Schwingungsverhalten an den Fußbodenplatten. Es ist bekannt, dass eine Körperschalldämmung bzw. Körperschallreduzierung durch relativ schwere und dicke Fußbodenplatten erreicht werden kann, wodurch jedoch Gewichtsprobleme entstehen. Weiterhin ist bekannt, dass Verbindungselemente zwischen der Fahrzeugstruktur und dem Fahrzeugboden angeordnet sein können, die an Fußbodenplatten in einem Türbereich eine andere Steifigkeit aufweisen als an Fußbodenplatten in anderen Bereichen eines Schienenfahrzeugwagens. Eine derartige Schalldämmung kann jedoch nur auf unterschiedliche Schwingungsszenarien in unterschiedlichen Bereichen des Schienenfahrzeugwagens reagieren. Unterschiedliche Schwingungsszenarien beruhen z.B. auf den Fahreigenschaften des Schienenfahrzeugs und der Gewichtsbelastung auf den Fußbodenplatten.

Die CN 202608780 U beschreibt pilzförmige Verbindungselemente, die jeweils mittels eines Positionsstifts in einen Träger unter einer Fußbodenplatte eingesteckt sind. Köpfe der pilzförmigen Verbindungselemente sind jeweils aus einem Gummimaterial hergestellt und tragen die Fußbodenplatte. Nachteilig ist hierbei, dass jedes Verbindungelement für denselben vorbestimmten Lastbereich ausgelegt ist, d.h. das Geräusch- und Schwingungsverhalten ist bei unterschiedlichen Lasten unterschiedlich. Dadurch wird ein Komfort von Fahrgästen beeinträchtigt.

Die EP 1 193 165 A2 offenbart ein Montageteil zur elastischen Befestigung von Fahrzeugbodenplatten an einem Fahrzeugrahmen eines Schienenfahrzeugs. Das Montageteil besteht aus einer Kombination aus Metallelementen und elastischen Elementen. Auch hier ist jedes Montageteil für denselben vorbestimmten Lastbereich ausgelegt. Zudem ist das Montageteil komplex aufgebaut und aufwändig herzustellen.

Die JP 2007 069664 A offenbart ein Schienenfahrzeug mit einem schwingungsdämpfenden Fußbodenaufbau.

Der Artikel in der Fachzeitschrift ZEVrail 141 (2017) 11-12, November-Dezember, Seiten 474 - 477, betrifft eine elastische Bodenlagerung mittels Streifen aus Polyurethan (PUR), die eine Geräuschentwicklung an einem Fußboden eines Schienenfahrzeugwagens verringert. Die Streifen aus Polyurethan sind hier ebenfalls alle für denselben vorbestimmten Lastbereich ausgelegt.

Der Erfindung liegt daher die Aufgabe zu Grunde, ein Schienenfahrzeug mit einem Fußbodenaufbau zu schaffen, der einfach aufgebaut ist und in verschiedenen Lastbereichen gedämmt und/oder gedämpft werden kann.

Diese Aufgabe wird erfindungsgemäß mit einem Schienenfahrzeug nach Anspruch 1 gelöst. Vorteilhafte Ausgestaltungen der Erfindung sind in den Unteransprüchen enthalten.

Ein Vorteil der Erfindung besteht darin, dass eine Dämmung und/oder eine Dämpfung der Schwingungen in der Fußbodenplatte nicht nur auf einen einzigen vordefinierten Lastbereich ausgelegt sind, sondern auf mindestens zwei vordefinierte Lastbereiche, d.h. auf einen Grundlastbereich und mindestens einen Überlastbereich. Aufgrund dessen können die Fußbodenplatten leicht und dünn ausgeführt sein und so eine Massereduzierung ermöglichen. Mit Hilfe der ersten Isolationselemente und der weiteren Isolationselemente werden eine Schwingungsisolation bzw. Schwingungsreduzierung bzw. Körperschallisolation bzw. Körperschallreduzierung sowie eine Reduzierung des abgestrahlten Luftschalls durch eine Erhöhung der Luftschalldämmung an der Fußbodenplatte ermöglicht. Dadurch wird die Fußbodenplatte vor einer Beschädigung geschützt. Die Lebensdauer der Fußbodenplatte wird somit erhöht. Weiterhin wird dadurch die Luftschallisolierung bzw. Schalldämmung ebenfalls verbessert, denn die Körperschallkopplung zwischen dem Lagerungselement und der Fußbodenplatte wird verringert. Dadurch wird ein Fahrgastkomfort erhöht.

Unter einer Dämmung wird hier eine Federwirkung ohne Reduzierung einer Schwingungsenergie verstanden. Unter einer Dämpfung wird hier eine Umwandlung von Schwingungsenergie in Wärmeenergie verstanden. Bei einer Dämpfung findet eine viskose Dämpfung oder eine trockene Reibung statt, die die für einen Menschen lautlos ist. Eine körperschallisolierende Wirksamkeit des Fußbodenaufbaus kann daher durch eine Einstellung der Federeigenschaften bzw. einer Steifigkeit, d.h. eines Materials und/oder einer Geometrie, der ersten Isolationselemente, der weiteren Isolationselemente, der Fußbodenplatte und/oder des Lagerungselements, schwingungstechnisch verbessert werden. Die Fußbodenplatte kann daher biegsam oder biegungsfrei bzw. starr sein. Die Fußbodenplatte kann ein maximales Gewicht einer geschätzten Anzahl von Personen pro Quadratmeter aufnehmen. Dadurch kann die Lebensdauer des Fußbodenaufbaus erhöht werden. Für die Luftschalldämmung ist eine biegsame, masse-behaftete Fußbodenplatte vorteilhaft, die durch die ersten Isolationselement und die weiteren Isolationselemente tieffrequent abgestimmt ist. Alternativ oder zusätzlich kann eine Einstellung der Dämpfung, d.h. der Materialeigenschaften der ersten Isolationselemente und der weiteren Isolationselemente, erfolgen. Die Materialeigenschaften können beispielsweise mit einer Beimischung von dämpfendem Material eingestellt werden. Ein elastisches Material kann z.B. Federeigenschaften und Dämpfungseigenschaften aufweisen.

In einer besonderen Ausgestaltung der Erfindung weist die Fußbodenplatte bei der vordefinierten Überlast mindestens eine vordefinierte Durchbiegung auf, wobei mindestens ein durchgebogener Bereich von den weiteren Isolationselementen abgestützt wird. Die weiteren Isolationselemente im durchgebogenen Bereich ermöglichen als Belastungsgrenze mit einer Durchbiegungsbegrenzung eine Körperschallisolation auch bei einer erhöhten Gewichtsbelastung der Fußbodenplatte.

Speziell können die ersten Isolationselemente jeweils eine erste Länge aufweisen und die weiteren Isolationselemente jeweils eine weitere Länge aufweisen, die geringer ist als die erste Länge. Dadurch sind die ersten Isolationselemente und die weiteren Isolationselemente auf eine Durchbiegung der Fußbodenplatte abgestimmt.

In einer weiteren Ausgestaltung der Erfindung weisen die weiteren Isolationselemente jeweils einen Abstand zur Fußbodenplatte auf. Die Luftschalldämmung bleibt dabei durch eine lastunabhängige Körperschallisolierung bzw. Schwingungsisolation erhalten. Außerdem sind nur wenige Körperschallbrücken vorhanden und die Steifigkeit der Fußbodenplatte bleibt erhalten. Die Abstände der weiteren Isolationselemente zur Fußbodenplatte sind auf die Durchbiegung der Fußbodenplatte abgestimmt. Dadurch wird gewährleistet, dass die weiteren Isolationselemente bei einer erhöhten Gewichtsbelastung der Bodenplatte aktiviert werden. Die Abstände können sich aus unterschiedlichen Längen der ersten Isolationselemente und der weiteren Isolationselemente ergeben.

Weiterhin kann der Abstand der weiteren Isolationselemente einstellbar sein, insbesondere mittels Unterlegelementen, Gewindeelementen und/oder Kombinationen von Lochungen und Stiften. Dann sind standardisierte Isolationselemente mit gleichen Längen verwendbar.

Gemäß einer besonderen Weiterbildung der Erfindung weisen die ersten Isolationselemente jeweils eine erste Steifigkeit auf und die weiteren Isolationselemente weisen jeweils eine weitere Steifigkeit auf, die kleiner, gleich groß oder größer ist als die erste Steifigkeit, wobei insbesondere die weitere Steifigkeit auf den Abstand der weiteren Isolationselemente zur Fußbodenplatte abgestimmt ist. Die Steifigkeit kennzeichnet den Federcharakter der Isolationselemente und bestimmt somit die Dämmung und/oder Dämpfung und die Masse der Fußbodenplatte. Die Lagerungsfrequenz der Fußbodenplatte wird auf die Steifigkeit der ersten Isolationselement und der weiteren Isolationselemente sowie auf den Abstand der weiteren Isolationselemente zur Fußbodenplatte abgestimmt. Je tiefer die Lagerungsfrequenz der Fußbodenplatte ist, desto besser ist die Luftschalldämmung. Die ersten Isolationselemente und die weiteren Isolationselemente sind vorzugsweise parallelgeschaltet. Daher ergibt sich schon eine höhere gemeinsame Steifigkeit, wenn die erste Steifigkeit und die weitere Steifigkeit gleich groß sind. Die weitere Steifigkeit der weiteren Isolationselemente kann auch kleiner sein als die erste Steifigkeit der ersten Isolationselemente. Beispielsweise grenzen die weiteren Isolationselemente dann an die Fußbodenplatte an oder die weiteren Isolationselemente werden gegen die Fußbodenplatte gedrückt.

Erfindungsgemäß können die ersten Isolationselemente und/oder die weiteren Isolationselemente Punktlagerungen bilden und sind insbesondere pilzförmig aufgebaut. Dadurch ergibt sich eine geringe Kontaktfläche. Es ist eine vollständige Nutzung der ersten Isolationselemente und der weiteren Isolationselemente für den Federungscharakter möglich, der durch eine freie, unbelastete Fläche der Feder, die einen Formfaktoraufweist, bestimmt wird.

Erfindungsgemäß können die ersten Isolationselemente und/oder die weiteren Isolationselemente Streifenlagerungen bilden, die insbesondere linienförmig aufgebaut sind. Die Streifenlagerungen bzw. Linienlagerungen können Unterbrechungen aufweisen, so dass gezielt Teilstreifen genutzt werden können. Die Streifenlagerungen sind einfach herstellbar. Eine Vorfertigung bzw. Vorinstallation sind möglich.

Erfindungsgemäß können die ersten Isolationselemente und/oder die weiteren Isolationselemente Prismenlagerungen bilden, die insbesondere quaderförmig aufgebaut sind. Die Prismenlagerungen sind ebenfalls einfach herstellbar. Auch hier sind eine Vorfertigung bzw. Vorinstallation möglich.

Speziell können die ersten Isolationselemente und/oder die weiteren Isolationselemente voneinander beabstandet und/oder aneinander angrenzend sein. Dadurch ist eine variable Anordnung der ersten Isolationselemente und der weiteren Isolationselemente möglich und die Dämmung und/oder Dämpfung der Fußbodenplatte kann gut beeinflusst werden.

Außerdem können die ersten Isolationselemente und/oder die weiteren Isolationselemente lösbar an der Fußbodenplatte und/oder dem Lagerungselement befestigt sein. Es ergeben sich variable Befestigungsmöglichkeiten je nach Anforderungen an einen Toleranzausgleich der Fußbodenplatte in einer horizontalen Richtung.

Zweckmäßig ist das Lagerungselement zumindest ein Teil eines Längsträgers, eines Querträgers, einer Platte und/oder eines Unterbodenblechs, wobei insbesondere das Unterbodenblech zumindest teilweise korrugiert ist. Insbesondere kann das Unterbodenblech gewellt sein. Auch dies ermöglicht einen variablen Einsatzbereich der ersten Isolationselemente und der weiteren Isolationselemente unabhängig von der Geometrie des Lagerungselements.

Zudem kann zwischen den ersten Isolationselementen und/oder den weiteren Isolationselementen mindestens eine Isolierschicht angeordnet sein, die mindestens einen Raum zwischen der Fußbodenplatte und dem Lagerungselement ausfüllt. Die Isolierschicht ermöglicht eine zusätzliche Schallisolierung, z.B. zur Schallabsorption, und/oder eine thermische Isolierung. Insbesondere können die ersten Isolationselemente und/oder die weiteren Isolationselemente ein elastisches Material und/oder ein unelastisches Material aufweisen. Es können z.B. auch Kunststoffe verwendet werden. Die ersten Isolierelemente und die weiteren Isolierelemente können somit Materialien mit unterschiedlicher Elastizität aufweisen.

Erfindungsgemäß besteht die Lösung der Aufgabe in einem Schienenfahrzeug mit mindestens einem Fußbodenaufbau.

Im Folgenden werden sieben Ausführungsbeispiele der Erfindung anhand von neun Figuren näher erläutert. Es zeigen:
- Fig. 1a: eine vereinfachte schematische Schnittansicht eines erfindungsgemäßen Fußbodenaufbaus gemäß einem ersten Ausführungsbeispiel,
- Fig. 1b: eine vereinfachte schematische Schnittansicht eines erfindungsgemäßen Fußbodenaufbaus gemäß einem zweiten Ausführungsbeispiel,
- Fig. 1c: eine vereinfachte schematische Schnittansicht eines erfindungsgemäßen Fußbodenaufbaus gemäß einem dritten Ausführungsbeispiel,
- Fig. 2a: eine vereinfachte schematische Schnittansicht eines erfindungsgemäßen Fußbodenaufbaus gemäß einem vierten Ausführungsbeispiel,
- Fig 2b: eine vereinfachte schematische Schnittansicht eines erfindungsgemäßen Fußbodenaufbaus gemäß einem fünften Ausführungsbeispiel,
- Fig. 3: eine vereinfachte schematische Schnittansicht eines erfindungsgemäßen Fußbodenaufbaus gemäß einem sechsten Ausführungsbeispiel,
- Fig. 4: eine vergrößerte schematische Schnittansicht entlang der Linie A-A in Fig. 3,
- Fig. 5: eine vereinfachte schematische Schnittansicht eines erfindungsgemäßen Fußbodenaufbaus gemäß einem siebten Ausführungsbeispiel und
- Fig. 6: eine vereinfachte schematische Schnittansicht entlang der Linie B-B in Fig. 3.

Die Fig. 1a bis 2b stellen jeweils ein Ausführungsbeispiel für einen Fußbodenaufbau 10.1, 10.2, 10.3, 10.4 und 10.5 mit einer Fußbodenplatte 11, pilzförmigen ersten Isolationselementen 20 und ebenfalls pilzförmigen weiteren Isolationselementen 30 dar. Die ersten Isolationselemente 20 und die weiteren Isolationselemente 30 weisen jeweils eine gleiche Länge auf. Die ersten Isolationselemente 20 umfassen jeweils einen ersten Kopf 20.1 und einen ersten Bolzen 20.2, der am ersten Kopf 20.1 befestigt ist. Die weiteren Isolationselemente 30 umfassen jeweils einen weiteren Kopf 30.1 und einen weiteren Bolzen 30.2, der am weiteren Kopf 30.1 befestigt ist. Der Fußbodenaufbau 10.1, 10.2, 10.3, 10.4 und/oder 10.5 kann Bestandteil eines hier nicht weiter dargestellten Schienenfahrzeugs sein und ist hier in einer entsprechenden Einbaulage dargestellt.

Der erste Kopf 20.1 und der weitere Kopf 30.1 sind in den Ausführungsbeispielen jeweils in Form eines Kugelsegments ausgeführt. Es ist jedoch auch denkbar, dass der erste Kopf 20.1 und/oder der weitere Kopf 30.1 jeweils kegelförmig ausgeführt sind. Außerdem können der erste Kopf 20.1 und/oder der weitere Kopf 30.1 kegelförmig mit einem zylindrischen Ansatz am ersten Bolzen 20.2 bzw. am weiteren Bolzen 30.2 ausgebildet sein, vgl. Fig. 3 und 4.

In den Fig. 1a bis 1c sind Punktlagerungen P zwischen der Fußbodenplatte 11 und den ersten Isolationselementen 20 dargestellt. Die Fig. 2a und 2b zeigen jeweils eine Punktlagerung P zwischen der Fußbodenplatte 11 und einem ersten Isolationselement 20. Eine Punktlagerung P ist eine Lagerung auf einem punktförmigen Lager, das größer als ein Punkt im rein mathematischen Sinne ist. Mit zunehmendem Druck auf die Fußbodenplatte 11 kann ein Durchmesser des punktförmigen Lagers größer werden.

In den Fig. 1a und 2a weisen die ersten Isolationselemente 20 und die weiteren Isolationselemente 30 jeweils gleiche Geometrien und Materialien mit gleichem Elastizitätsmodul auf. Die Steifigkeiten der ersten Isolationselemente 20 und der weiteren Isolationselemente 30 sind daher gleich. Der erste Bolzen 20.2 und/oder der weitere Bolzen 30.2 können z.B. aus Metall hergestellt sein. Der erste Kopf 20.1 und der weitere Kopf 30.2 können beispielsweise aus Gummi oder einem Synthesekautschuk, insbesondere EPDM, hergestellt sein. Alternativ können das erste Isolationselement 20 und das weitere Isolationselement 30 jeweils einen Polyurethan (PUR)-Werkstoff aufweisen.

In den Fig. 1b und 2b weisen die ersten Isolationselemente 20 und die weiteren Isolationselemente 30 jeweils gleiche Geometrien auf. Die ersten Isolationselemente 20 und die weiteren Isolationselemente 30 sind aus Materialien mit unterschiedlichen Elastizitätsmodulen hergestellt. Alternativ oder zusätzlich können die ersten Isolationselemente 20 und die weitere Isolationselemente 30 unterschiedliche Geometrien aufweisen. In den Fig. 1b und 2b weisen die weiteren Isolationselemente 30 eine höhere Steifigkeit auf als die ersten Isolationselemente 20.

In den Fig. 1a, 1b, 2a und 2b sind die weiteren Isolationselemente 30 jeweils in einen Abstand d von der Fußbodenplatte 11 aus angeordnet. Die ersten Isolationselemente 20 grenzen an die Fußbodenplatte 11 an. Bei einer Durchbiegung der Fußbodenplatte 11 wird eine Last bzw. Belastung nicht mehr nur von den ersten Isolationselementen 20, sondern auch von den weiteren Isolationselementen 30 aufgenommen. Die Durchbiegung der Fußbodenplatte 11 erfolgt in den Fig. 1a und 1b zwischen den ersten Isolationselementen 20. Die Durchbiegung der Fußbodenplatte 11 erfolgt in den Fig. 2a und 2b an den ersten Isolationselementen 20.

In Fig. 1c ist dargestellt, wie die Punktlagerung P und/oder der Abstand d in den Fig. 1a und 1b jeweils eingestellt werden können. Die ersten Köpfe 20.1 der ersten Isolationselemente 20 liegen jeweils auf einer Unterlegscheibe 40 auf. Die weiteren Köpfe 30.1 der weiteren Isolationselemente 30 liegen jeweils auf einer Unterlegscheibe 41 auf. Die Unterlegscheibe 40 ist dicker als die Unterlegscheibe 41.

Fig. 3 zeigt einen Fußbodenaufbau 10.6, insbesondere für ein Schienenfahrzeug. Der Fußbodenaufbau 10.6 umfasst die Fußbodenplatte 11, einen Querträger 13, ein gewelltes Blech 14 und ein Isolierschicht 15. Das gewellte Blech 14 ist hier unterhalb des Querträgers 13 angeordnet. Exemplarisch ist hier nur ein weiteres Isolationselement 30 dargestellt. Der weitere Kopf 30.1 des weiteren Isolationselement ist hier kegelförmig mit einem zylindrischen Ansatz an dem weiteren Bolzen 30.2 ausgeführt.

In Fig. 4 ist ein Querschnitt durch den Fußbodenaufbau 10.6 entlang der Linie A-A in Fig. 3 vergrößert dargestellt. Es besteht eine Punktlagerung P zwischen der Fußbodenplatte 11 und dem weiteren Kopf 30.1 des weiteren Isolationselements 30. Der weitere Bolzen 30.2 des weiteren Isolationselements 30 ist im Querträger 13 befestigt, z.B. durch eine Verschraubung, eine Verklebung, eine Verklemmung oder eine Einpressung. Zwischen dem weiteren Kopf 30.1 und dem Querträger 13 befinden sich zwei Unterlegscheiben 42 und 43. Der Querträger 13 ist an dem gewellten Blech 14 befestigt. Die Isolierschicht 15 verläuft beidseitig entlang des Querträgers 13.

In Fig. 5 ist ein Fußbodenaufbau 10.7, insbesondere für ein Schienenfahrzeug, mit einer ersten Prismenlagerung PR1 und einer weiteren Prismenlagerung PR2 dargestellt. Die erste Prismenlagerung PR1 und die weitere Prismenlagerung PR2 weisen gleiche Geometrien, aber Materialien mit unterschiedlichen Elastizitätsmodulen auf. Daher besitzt die erste Prismenlagerung PR1 eine andere Steifigkeit als die weitere Prismenlagerung PR2. Die erste Prismenlagerung PR1 und die weitere Prismenlagerung PR2 sind hier zwischen der Fußbodenplatte 11 und dem gewellten Blech 14 angeordnet. Die erste Prismenlagerung PR1 und die weitere Prismenlagerung PR2 können jeweils einen Polyurethan (PUR)-Werkstoff aufweisen.

Die Isolierschicht 15 ist ebenfalls zwischen der Fußbodenplatte 11 und dem gewellten Blech 14 angeordnet. Das gewellte Blech 14 ist auf dem Querträger 13 befestigt. Diese Anordnung des gewellten Blechs 14 und des Querträgers 13 stellt eine Alternative zu der Anordnung in den Fig. 3 und 4 dar.

Fig. 6 zeigt eine Kombination aus Punktlagerungen P und Streifenlagerungen S bei einem Fußbodenaufbau 10.6, insbesondere für ein Schienenfahrzeug, wobei der Fußbodenaufbau 10.8 insbesondere in einem Türbereich angeordnet ist. Eine Streifenlagerung S ist eine Lagerung auf einem linienförmigen Lager, das breiter als eine Linie im rein mathematischen Sinne ist. Außerdem ist eine Streifenlagerung flach, d.h. flacher als eine Prismenlagerung (vgl. Fig. 5). Mit zunehmendem Druck auf die Fußbodenplatte 11 kann das streifenförmige Lager breiter werden. Die Streifenlagerungen S können jeweils einen Polyurethan (PUR)-Werkstoff aufweisen.

Beispielhaft sind hier drei Zonen Z1, Z2 und Z3 dargestellt. In den Zonen Z1 und Z2 sind Punktlagerungen P entlang von Querträgern 13 angeordnet. Zwischen den Querträgern 13 sind in einem mittigen Bereich B zusätzliche Streifenlagerungen S vorhanden. In der Zone 3 sind ausschließlich Streifenlagerungen S angeordnet. Im Hinblick auf spezielle Lastanforderungen können Kombinationen aus Punktlagerungen P und Streifenlagerungen S so gewählt werden, dass die Lastaufnahme optimiert wird. Beispielsweise können die Streifenlagerungen S in Fig. 6 eine andere Steifigkeit aufweisen als die Punktlagerungen P.

Wenn für die Punktlagerungen P, die Streifenlagerungen S, die erste Prismenlagerung PR1 und/oder die weitere Prismenlagerung PR2 ein Polyurethan (PUR)-Werkstoff verwendet wird, ist auch eine Wasseraufnahme möglich, wodurch die Fußbodenplatte 11 vor Feuchtigkeit geschützt wird. Es ist auch eine geschichtete Materialzusammensetzung, z.B. mit einem Synthesekautschuk und/oder PUR möglich, so dass eine Gewichtszunahme und/oder eine Speicherung von Wasser, die zu einer Verringerung der Isolierwirkung führen können, begrenzt wird. Es kann auch mindestens ein steifes Material, d.h. ein federungsfreies Material, mit PUR und/oder einem Synthesekautschuk kombiniert werden. Das steife Material kann eine Feuchtigkeitsaufnahme verhindern und/oder eine thermische Isolierung ermöglichen.

### Bezugszeichenliste

- 10.1: Fußbodenaufbau
- 10.2: Fußbodenaufbau
- 10.3: Fußbodenaufbau
- 10.4: Fußbodenaufbau
- 10.5: Fußbodenaufbau
- 10.6: Fußbodenaufbau
- 10.7: Fußbodenaufbau
- 11: Fußbodenplatte
- 13: Querträger
- 14: Gewelltes Blech
- 15: Isolierschicht
- 20: Erstes Isolationselement
- 20.1: Erster Kopf
- 20.2: Erster Bolzen
- 30: Weiteres Isolationselement
- 30.1: Weiterer Kopf
- 30.2: Weiterer Bolzen
- 40: Unterlegscheibe
- 41: Unterlegscheibe
- 42: Unterlegscheibe
- 43: Unterlegscheibe
- d: Abstand
- P: Punktlagerung
- PR1: Erste Prismenlagerung
- PR2: Weitere Prismenlagerung
- S: Streifenlagerung
- B: Bereich
- Z1: Zone
- Z2: Zone
- Z3: Zone

## Patentansprüche

1. Schienenfahrzeug mit mindestens einem Fußbodenaufbau (10.1, 10.2, 10.3, 10.4, 10.5, 10.6, 10.7),
- wobei der Fußbodenaufbau (10.1, 10.2, 10.3, 10.4, 10.5, 10.6, 10.7) mindestens eine Fußbodenplatte (11) und erste und weitere Isolationselemente (20, 30) aufweist, die gegen Schwingungen der Fußbodenplatte (11) wirksam sind und die angepasst sind, eine Körperschallreduzierung sowie eine Reduzierung des abgestrahlten Luftschalls durch eine Erhöhung der Luftschalldämmung an der Fußbodenplatte zu ermöglichen, und
- die ersten und weiteren Isolationselemente (20, 30) zwischen der Fußbodenplatte (11) und mindestens einem Lagerungselement (13, 14) angeordnet sind,
- die Fußbodenplatte (11) bei einer vordefinierten Grundlast auf den ersten Isolationselementen (20) abgestützt ist, und
- die Fußbodenplatte (11) bei mindestes einer vordefinierten Überlast zusätzlich auf den weiteren, jeweils auf die vordefinierte Überlast abgestimmten Isolationselementen (30) abgestützt ist,
wobei
- die ersten Isolationselemente (20) und/oder die weiteren Isolationselemente (30) Punktlagerungen (P) bilden, und/oder
- die ersten Isolationselemente (20) und/oder die weiteren Isolationselemente (30) Streifenlagerungen (S) bilden, und/oder
- die ersten Isolationselemente (20) und/oder die weiteren Isolationselemente (30) Prismenlagerungen (PR1, PR2) bilden.

2. Schienenfahrzeug mit mindestens einem Fußbodenaufbau (10.1, 10.2, 10.3, 10.4, 10.5, 10.6, 10.7) nach Anspruch 1, **dadurch gekennzeichnet, dass** die Fußbodenplatte (11) bei der vordefinierten Überlast mindestens eine vordefinierte Durchbiegung aufweist, wobei mindestens ein durchgebogener Bereich von den weiteren Isolationselementen (30) abgestützt wird.

3. Schienenfahrzeug mit mindestens einem Fußbodenaufbau (10.1, 10.2, 10.3, 10.4, 10.5, 10.6, 10.7) nach Anspruch 1 oder 2, **dadurch gekennzeichnet, dass** die ersten Isolationselemente (20) jeweils eine erste Länge aufweisen und die weiteren Isolationselemente (30) jeweils eine weitere Länge aufweisen, die geringer ist als die erste Länge.

4. Schienenfahrzeug mit mindestens einem Fußbodenaufbau (10.1, 10.2, 10.3, 10.4, 10.5, 10.6, 10.7) nach einem der vorhergehenden Ansprüche, **dadurch gekennzeichnet, dass** die weiteren Isolationselemente (30) jeweils einen Abstand (d) zur Fußbodenplatte (11) aufweisen.

5. Schienenfahrzeug mit mindestens einem Fußbodenaufbau (10.1, 10.2, 10.3, 10.4, 10.5, 10.6, 10.7) nach Anspruch 4, **dadurch gekennzeichnet, dass** der Abstand (d) der weiteren Isolationselemente (30) einstellbar ist, insbesondere mittels Unterlegelementen (40, 41, 42, 43), Gewindeelementen und/oder Kombinationen von Lochungen und Stiften.

6. Schienenfahrzeug mit mindestens einem Fußbodenaufbau (10.1, 10.2, 10.3, 10.4, 10.5, 10.6, 10.7) nach einem der vorhergehenden Ansprüche, **dadurch gekennzeichnet, dass** die ersten Isolationselemente (20) jeweils eine erste Steifigkeit aufweisen und die weiteren Isolationselemente (30) jeweils eine weitere Steifigkeit aufweisen, die kleiner oder größer ist als die erste Steifigkeit, wobei insbesondere die weitere Steifigkeit auf den Abstand (d) der weiteren Isolationselemente (30) zur Fußbodenplatte (11) abgestimmt ist.

7. Schienenfahrzeug mit mindestens einem Fußbodenaufbau (10.1, 10.2, 10.3, 10.4, 10.5, 10.6, 10.7) nach einem der vorhergehenden Ansprüche, **dadurch gekennzeichnet, dass** die ersten Isolationselemente (20) und/oder die weiteren Isolationselemente (30) pilzförmig aufgebaut sind.

8. Schienenfahrzeug mit mindestens einem Fußbodenaufbau (10.1, 10.2, 10.3, 10.4, 10.5, 10.6, 10.7) nach einem der vorhergehenden Ansprüche, **dadurch gekennzeichnet, dass** die ersten Isolationselemente (20) und/oder die weiteren Isolationselemente (30) linienförmig aufgebaut sind.

9. Schienenfahrzeug mit mindestens einem Fußbodenaufbau (10.1, 10.2, 10.3, 10.4, 10.5, 10.6, 10.7) nach einem der vorhergehenden Ansprüche, **dadurch gekennzeichnet, dass** die ersten Isolationselemente (20) und/oder die weiteren Isolationselemente (30) voneinander beabstandet sind.

10. Schienenfahrzeug mit mindestens einem Fußbodenaufbau (10.1, 10.2, 10.3, 10.4, 10.5, 10.6, 10.7) nach einem der vorhergehenden Ansprüche, **dadurch gekennzeichnet, dass** die ersten Isolationselemente (20) und/oder die weiteren Isolationselemente (30) lösbar an der Fußbodenplatte (11) und/oder dem Lagerungselement (13, 14) befestigt sind.

11. Schienenfahrzeug mit mindestens einem Fußbodenaufbau (10.1, 10.2, 10.3, 10.4, 10.5, 10.6, 10.7) nach einem der vorhergehenden Ansprüche, **dadurch gekennzeichnet, dass** das Lagerungselement (13, 14) zumindest ein Teil eines Längsträgers, eines Querträgers (13), einer Platte und/oder eines Unterbodenblechs (14) ist, wobei insbesondere das Unterbodenblech (14) zumindest teilweise korrugiert ist.

12. Schienenfahrzeug mit mindestens einem Fußbodenaufbau (10.1, 10.2, 10.3, 10.4, 10.5, 10.6, 10.7) nach einem der vorhergehenden Ansprüche, **dadurch gekennzeichnet, dass** zwischen den ersten Isolationselementen (20) und/oder den weiteren Isolationselementen (30) mindestens eine Isolierschicht (15) angeordnet ist, die mindestens einen Raum zwischen der Fußbodenplatte (11) und dem Lagerungselement (13, 14) ausfüllt.

13. Schienenfahrzeug mit mindestens einem Fußbodenaufbau (10.1, 10.2, 10.3, 10.4, 10.5, 10.6, 10.7) nach einem der vorhergehenden Ansprüche, **dadurch gekennzeichnet, dass** die ersten Isolationselemente (20) und/oder die weiteren Isolationselemente (30) ein elastisches Material und/oder ein unelastisches Material aufweisen.

14. Schienenfahrzeug mit mindestens einem Fußbodenaufbau (10.1, 10.2, 10.3, 10.4, 10.5, 10.6, 10.7) nach einem der vorhergehenden Ansprüche, wobei die ersten Isolationselemente (20) und die weiteren Isolationselemente (30) pilzförmig aufgebaut sind, die ersten Isolationselemente (20) jeweils einen ersten Kopf (20.1) und einen ersten Bolzen (20.2), der am ersten Kopf (20.1) befestigt ist, umfassen, und die weiteren Isolationselemente (30) jeweils einen weiteren Kopf (30.1) und einen weiteren Bolzen (30.2), der am weiteren Kopf (30.1) befestigt ist, umfassen.

## Claims

1. A rail vehicle with at least one floor assembly (10.1, 10.2, 10.3, 10.4, 10.5, 10.6, 10.7),
- wherein the floor assembly (10.1, 10.2, 10.3, 10.4, 10.5, 10.6, 10.7) comprises at least one floor panel (11) and first and further insulation elements (20, 30) which insulation elements (20,30) are effective against vibrations of the floor panel (11) and which are adapted to enable a reduction of structure-borne sound and a reduction of radiated airborne sound by increasing the airborne sound insulation at the floor panel, and
- the first and further insulation elements (20, 30) are arranged between the floor panel (11) and at least one bearing element (13, 14),
- the floor panel (11) is supported on the first insulation elements (20) at a predefined base load, and
- the floor panel (11) is additionally supported at at least one predefined overload on the further insulation elements (30) being each matched to the predefined overload,
wherein
- the first insulation elements (20) and/or the further insulation elements (30) form point bearings (P), and/or
- the first insulation elements (20) and/or the further insulation elements (30) form strip bearings (S), and/or
- the first insulation elements (20) and/or the further insulation elements (30) form prism bearings (PR1, PR2).

2. The rail vehicle with at least one floor assembly (10.1, 10.2, 10.3, 10.4, 10.5, 10.6, 10.7) according to claim 1, **characterized in that**, the floor panel (11) comprises at least one predefined deflection at the predefined overload, wherein at least one deflected area is supported by the further insulation elements (30).

3. The rail vehicle with at least one floor assembly (10.1, 10.2, 10.3, 10.4, 10.5, 10.6, 10.7) according to claims 1 or 2, **characterized in that**, the first insulation elements (20) each comprise a first length and the further insulation elements (30) each comprise a further length which further length is shorter than the first length.

4. The rail vehicle with at least one floor assembly (10.1, 10.2, 10.3, 10.4, 10.5, 10.6, 10.7) according to any of the preceding claims, **characterized in that**, the further insulation elements (30) each comprise a distance (d) to the floor panel (11).

5. The rail vehicle with at least one floor assembly (10.1, 10.2, 10.3, 10.4, 10.5, 10.6, 10.7) according to claim 4, **characterized in that**, the spacing (d) of the further insulation elements (30) can be adjusted, in particular by means of underlying elements (40, 41, 42, 43), thread elements and/or combinations of perforations and pins.

6. The rail vehicle with at least one floor assembly (10.1, 10.2, 10.3, 10.4, 10.5, 10.6, 10.7) according to any of the preceding claims, **characterized in that**, the first insulation elements (20) each comprise a first stiffness and the further insulation elements (30) each comprise a further stiffness which further stiffness is lower or higher than the first stiffness, wherein in particular the further stiffness is adjusted according to the distance (d) of the further insulation elements (30) to the floor panel (11).

7. The rail vehicle with at least one floor assembly (10.1, 10.2, 10.3, 10.4, 10.5, 10.6, 10.7) according to any of the preceding claims, **characterized in that**, the first insulation elements (20) and/or the further insulation elements (30) are formed in a mushroom shape.

8. The rail vehicle with at least one floor assembly (10.1, 10.2, 10.3, 10.4, 10.5, 10.6, 10.7) according to any of the preceding claims, **characterized in that**, the first insulation elements (20) and/or the further insulation elements (30) are formed in a linear shape.

9. The rail vehicle with at least one floor assembly (10.1, 10.2, 10.3, 10.4, 10.5, 10.6, 10.7) according to any of the preceding claims, **characterized in that**, the first insulation elements (20) and/or the further insulation elements (30) are arranged at a distance from each other.

10. The rail vehicle with at least one floor assembly (10.1, 10.2, 10.3, 10.4, 10.5, 10.6, 10.7) according to any of the preceding claims, **characterized in that**, the first insulation elements (20) and/or the further insulation elements (30) are removably fastened to the floor panel (11) and/or the bearing element (13, 14).

11. The rail vehicle with at least one floor assembly (10.1, 10.2, 10.3, 10.4, 10.5, 10.6, 10.7) according to any of the preceding claims, **characterized in that**, the bearing element (13, 14) is at least a part of a longitudinal member, a cross member (13), a plate and/or an underbody panel (14), wherein in particular the underbody panel (14) is at least partially corrugated.

12. The rail vehicle with at least one floor assembly (10.1, 10.2, 10.3, 10.4, 10.5, 10.6, 10.7) according to any of the preceding claims, **characterized in that**, at least one insulation layer (15) is arranged between the first insulation elements (20) and/or the further insulation elements (30), filling at least one space between the floor panel (11) and the bearing element (13, 14).

13. The rail vehicle with at least one floor assembly (10.1, 10.2, 10.3, 10.4, 10.5, 10.6, 10.7) according to any of the preceding claims, **characterized in that**, the first insulation elements (20) and/or the further insulation elements (30) comprise an elastic material and/or a non-elastic material.

14. The rail vehicle with at least one floor assembly (10.1, 10.2, 10.3, 10.4, 10.5, 10.6, 10.7) according to any of the preceding claims, wherein the first insulation elements (20) and the further insulation elements (30) are formed in a mushroom shape,
the first insulation elements (20) each comprise a first head (20.1) and a first bolt (20.2) being fastened to the first head (20.1), and the further insulation elements (30) each comprise a further head (30.1) and a further bolt (30.2) being fastened to the further head (30.1).

## Revendications

1. Véhicule ferroviaire comportant au moins une structure de plancher (10.1, 10.2, 10.3, 10.4, 10.5, 10.6, 10.7),
- dans lequel la structure de plancher (10.1, 10.2, 10.3, 10.4, 10.5, 10.6, 10.7) présente au moins une plaque de plancher (11) et des premiers et d'autres éléments d'isolation (20, 30) qui sont efficaces contre des vibrations de la plaque de plancher (11) et qui sont adaptés pour permettre une réduction de bruit solidien ainsi qu'une réduction du bruit aérien irradié par une augmentation de l'amortissement du bruit aérien au niveau de la plaque de plancher, et
- les premiers et les autres éléments d'isolation (20, 30) sont disposés entre la plaque de plancher (11) et au moins un élément d'appui (13, 14),
- la plaque de plancher (11) est supportée sur les premiers éléments d'isolation (20) lors d'une charge de base prédéfinie, et
- la plaque de plancher (11), lors d'au moins une surcharge prédéfinie, est en outre supportée sur les autres éléments d'isolation (30) respectivement adaptés à la surcharge prédéfinie,
dans lequel
- les premiers éléments d'isolation (20) et/ou les autres éléments d'isolation (30) forment des appuis ponctuels (P), et/ou
- les premiers éléments d'isolation (20) et/ou les autres éléments d'isolation (30) forment des appuis en bande (S), et/ou
- les premiers éléments d'isolation (20) et/ou les autres éléments d'isolation (30) forment des appuis en prisme (PR1, PR2).

2. Véhicule ferroviaire comportant au moins une structure de plancher (10.1, 10.2, 10.3, 10.4, 10.5, 10.6, 10.7) selon la revendication 1, **caractérisé en ce que** la plaque de plancher (11) présente au moins une déformation prédéfinie lors de la surcharge prédéfinie, dans lequel au moins une région déformée est supportée par les autres éléments d'isolation (30).

3. Véhicule ferroviaire comportant au moins une structure de plancher (10.1, 10.2, 10.3, 10.4, 10.5, 10.6, 10.7) selon la revendication 1 ou 2, **caractérisé en ce que** les premiers éléments d'isolation (20) présentent respectivement une première longueur et les autres éléments d'isolation (30) présentent respectivement une autre longueur qui est inférieure à la première longueur.

4. Véhicule ferroviaire comportant au moins une structure de plancher (10.1, 10.2, 10.3, 10.4, 10.5, 10.6, 10.7) selon l'une des revendications précédentes, **caractérisé en ce que** les autres éléments d'isolation (30) présentent respectivement une distance (d) par rapport à la plaque de plancher (11).

5. Véhicule ferroviaire comportant au moins une structure de plancher (10.1, 10.2, 10.3, 10.4, 10.5, 10.6, 10.7) selon la revendication 4, **caractérisé en ce que** la distance (d) des autres éléments d'isolation (30) est ajustable, en particulier au moyen d'éléments de calage (40, 41, 42, 43), d'éléments de filetage et/ou de combinaisons de trous et de broches.

6. Véhicule ferroviaire comportant au moins une structure de plancher (10.1, 10.2, 10.3, 10.4, 10.5, 10.6, 10.7) selon l'une des revendications précédentes, **caractérisé en ce que** les premiers éléments d'isolation (20) présentent respectivement une première rigidité et les autres éléments d'isolation (30) présentent respectivement une autre rigidité qui est inférieure ou supérieure à la première rigidité, dans lequel en particulier l'autre rigidité est adaptée à la distance (d) des autres éléments d'isolation (30) par rapport à la plaque de plancher (11).

7. Véhicule ferroviaire comportant au moins une structure de plancher (10.1, 10.2, 10.3, 10.4, 10.5, 10.6, 10.7) selon l'une des revendications précédentes, **caractérisé en ce que** les premiers éléments d'isolation (20) et/ou les autres éléments d'isolation (30) sont construits en forme de champignon.

8. Véhicule ferroviaire comportant au moins une structure de plancher (10.1, 10.2, 10.3, 10.4, 10.5, 10.6, 10.7) selon l'une des revendications précédentes, **caractérisé en ce que** les premiers éléments d'isolation (20) et/ou les autres éléments d'isolation (30) sont construits en forme linéaire.

9. Véhicule ferroviaire comportant au moins une structure de plancher (10.1, 10.2, 10.3, 10.4, 10.5, 10.6, 10.7) selon l'une des revendications précédentes, **caractérisé en ce que** les premiers éléments d'isolation (20) et/ou les autres éléments d'isolation (30) sont espacés les uns des autres.

10. Véhicule ferroviaire comportant au moins une structure de plancher (10.1, 10.2, 10.3, 10.4, 10.5, 10.6, 10.7) selon l'une des revendications précédentes, **caractérisé en ce que** les premiers éléments d'isolation (20) et/ou les autres éléments d'isolation (30) sont fixés de manière amovible à la plaque de plancher (11) et/ou à l'élément d'appui (13, 14).

11. Véhicule ferroviaire comportant au moins une structure de plancher (10.1, 10.2, 10.3, 10.4, 10.5, 10.6, 10.7) selon l'une des revendications précédentes, **caractérisé en ce que** l'élément d'appui (13, 14) est au moins une partie d'une poutre longitudinale, d'une poutre transversale (13), d'une plaque et/ou d'une tôle de sous-plancher (14), dans lequel en particulier la tôle de sous-plancher (14) est au moins partiellement ondulée.

12. Véhicule ferroviaire comportant au moins une structure de plancher (10.1, 10.2, 10.3, 10.4, 10.5, 10.6, 10.7) selon l'une des revendications précédentes, **caractérisé en ce qu'**au moins une couche isolante (15) est disposée entre les premiers éléments d'isolation (20) et/ou les autres éléments d'isolation (30), laquelle couche isolante remplit au moins un espace entre la plaque de plancher (11) et l'élément d'appui (13, 14).

13. Véhicule ferroviaire comportant au moins une structure de plancher (10.1, 10.2, 10.3, 10.4, 10.5, 10.6, 10.7) selon l'une des revendications précédentes, **caractérisé en ce que** les premiers éléments d'isolation (20) et/ou les autres éléments d'isolation (30) présentent un matériau élastique et/ou un matériau non élastique.

14. Véhicule ferroviaire comportant au moins une structure de plancher (10.1, 10.2, 10.3, 10.4, 10.5, 10.6, 10.7) selon l'une des revendications précédentes, dans lequel les premiers éléments d'isolation (20) et les autres éléments d'isolation (30) sont construits en forme de champignon, les premiers éléments d'isolation (20) comprennent respectivement une première tête (20.1) et un premier goujon (20.2) fixé à la première tête (20.1), et les autres éléments d'isolation (30) comprennent respectivement une autre tête (30.1) et un autre goujon (30.2) fixé à l'autre tête (30.1).
